# EUROPÄISCHE PATENTSCHRIFT

(11) **EP 2 423 409 B1**
(45) Veröffentlichungstag und Bekanntmachung des Hinweises auf die Patenterteilung: **31.10.2012**
(21) Anmeldenummer: 10173341.8
(22) Anmeldetag: 19.08.2010
(51) Int. Cl.: E04F 11/18

(54) **Schutzwand**
Protective wall
Paroi de sécurité

(43) Veröffentlichungstag der Anmeldung: 29.02.2012
(73) Patentinhaber: Feigl, Bernhard, 6911 Lochau (AT)
(72) Erfinder: Feigl, Bernhard, 6911 Lochau (AT)
(74) Vertreter: Engelhardt, Volker

(56) Entgegenhaltungen:
- EP-A1- 1 700 990
- DE-A1-102006 028 766
- DE-B3- 10 338 816
- DE-U1- 20 111 872

## Beschreibung

Die Erfindung bezieht sich auf eine Schutzwand nach dem Oberbegriff des Patentanspruches 1.

Aus der EP 2194207 A1 ist eine Haltevorrichtung für die Glasscheibe einer Geländerbrüstung zu entnehmen. Die Glasscheibe wird dabei in das U-Profil eingesetzt und an diesem verklebt, so dass die Glasscheibe und das U-Profil bereits werkseitig fest miteinander verbunden sind, um anschließend an eine Decke mittels einer daran angebrachten Haltevorrichtung befestigt zu werden.

Die Geländerbrüstung dient insbesondere als Absturzsicherung an einem Balkon, einer Balustrade oder einer Zwischendecke, so dass für die Stabilität der Geländerbrüstung gesetzlich normierte Sicherheitsstandards vorgegeben sind, um zum Einen eine zuverlässige Absturzsicherung bei hohen seitlichen Belastungen zu erreichen und zum Anderen, dass die Absturzsicherung auch nach einer bestimmten Lebensdauer zuverlässig an der Zwischendecke oder an dem Balkon gehalten ist und den Belastungen standhält.

Darüber hinaus ist an der Außenseite des Steges der U-Profilschiene eine Nut vorgesehen, in die eine Einstellplatte eingesetzt ist. Die Einstellplatte ist mit einem Gewindestift verbunden, der in dem an der Zwischendecke angebrachten Profil als Haltevorrichtung gehalten ist. Der Stift durchgreift eine Mutter, die in dem Profil lageorientiert und drehfest eingesetzt ist, so dass beim Verdrehen des Gewindestiftes dieser in Richtung der Zwischendecke oder von dieser wegbewegt wird, so dass dadurch die Halteplatte eine horizontale Kraft auf die untere Seite der Profilschiene ausübt, wodurch eine vertikale, also lotrechte, Einstellung der gesamten Geländerbrüstung erreicht werden kann.

Die U-Profilschiene weist eine U-förmige Aufnahmetasche auf, die an der Haltevorrichtung, die an der Zwischendecke anzubringen ist, eingehängt wird. Des Weiteren liegt die Unterseite der U-Profilschiene auf einem Gehäuse auf, das fest an der Haltevorrichtung angebracht ist, so dass durch das Gehäuse und die Haltevorrichtung eine Abstützung der Geländerbrüstung in vertikaler Richtung erreicht ist.

Solche Konstruktionen haben sich in der Praxis für Geländerbrüstungen als Absturzsicherungen zwar bewährt, können jedoch nicht für Schutzwände, die auf einem Boden aufzustellen sind, verwendet werden, da solche Geländerbrüstungen eine frei zugängliche Stirnseite einer festen Decke oder Wand benötigen, um die U-Profilschiene zuverlässig über die Haltevorrichtung an der Decke abzustützen.

Darüber hinaus hat sich die Anforderung ergeben, dass die Schutzwände, beispielweise zur Abschirmung von Wind, Schlagregen oder auch Sonnenstrahlen im Bereich von Terrassen, schnell und auf einfache Art und Weise auf- und abzubauen sind.

Aus der DE 10 2006 028 766 A1 , die eine Schutzwand gemäß dem Oberbegriffs des Anspruchs 1 offenbart, ist eine Haltevorrichtung für eine Platte zu entnehmen, durch die eine eine Geländerbrüstung bildende Glasplatte abzustützen ist. Die die Glasplatte aufnehmende und teilweise umgreifende und daher U-förmig ausgestaltete Tragschiene ist in einem U-förmigen Aufnahmeprofil eingesetzt und in diesem arretiert.

Aus der DE 103 38 816 B3 ist ebenfalls eine Halterung für eine Platte, insbesondere für Glasscheiben, beschrieben, die zur Abstützung einer eine Geländerbrüstung bildende Glasscheibe dient. Eine die Glasscheibe teilweise U-förmig umgreifende Aufnahmetasche ist in eine U-förmige U-Proflschiene, die als Abstützelement anzusehen ist, eingesetzt. Die Tragschiene ist nämlich an einer Wand oder Decke zu befestigen, so dass durch diese die Aufnahmetasche und damit die Glasplatte abgestützt ist.

Aus der DE10 2006 028 766 A1 ist keine nach unten zum Boden hin geöffnete Aufnahmetasche zu entnehmen. Darüber hinaus sind in die Aufnahmetaschen keine Halteplatten vorgesehen.

Es ist daher Aufgabe der Erfindung ausgehend von der bekannten Geländerbrüstung eine Schutzwand der eingangs genannten Gattung bereit zu stellen, die zum Einen zuverlässig auf einem Boden, und zwar auch bei erheblichen Windkräften oder sonstigen äußeren Belastungszuständen, abgestützt ist und die zum Anderen schnell und einfach auf- und abgebaut werden kann.

Diese Aufgaben sind erfindungsgemäß durch die Merkmale des kennzeichnenden Teils von Patentanspruch 1 gelöst.

Weitere vorteilhafte Weiterbildungen der Erfindung ergeben sich aus den Unteransprüchen.

Dadurch, dass an den beiden freien Enden der Schenkel jeweils eine U-förmige nach außen abstehende Aufnahmetasche angeformt ist, kann die U-Profilschiene gemeinsam sam mit der in dieser eingesetzten Platte an zwei zueinander parallel verlaufende Halteplatten aufgeschoben werden, die an einer Halteeinrichtung befestigt sind. Die Halteeinrichtung wiederum ist mit dem Boden lösbar, jedoch im montierten Zustand fest verbunden, so dass die Halteeinrichtung und damit die Halteplatten die U-Profilschiene und die in diese eingesetzte Platte an dem Boden zuverlässig abstützen. Die Halteeinrichtung ist schnell und auf einfache Art und Weise an dem Boden zu befestigen bzw. die U-Profilschiene kann aus der Halteeinrichtung ausgehängt werden, so dass die Montage bzw. Demontage der Platten von Benutzern schnell auf- und abgebaut werden können, die keinerlei fachliche Ausbildung und Wissen benötigen.

Darüber hinaus ist besonders vorteilhaft, dass an der Außenseite des Steges die U-Profilschiene eine Haltenut aufweist, in die ein Arretierungskörper eingreift, der in vertikaler Richtung an der Halteeinrichtung und in horizontaler Richtung relativ zu der Halteeinrichtung bewegbar gelagert ist. Dadurch kann, beispielsweise durch Verschieben des Arretierungskörpers, parallel zu der Bodenoberfläche eine lotrechte Ausrichtung der Platte erreicht werden. Hierzu sind einfache Montagehilfen, beispielsweise ein Schraubendreher, verwendbar.

Um die Abstützung der Halteeinrichtung an dem Boden weiter zu erhöhen, kann zwischen der Halteeinrichtung und dem Boden eine Stabilisierungsplatte eingesetzt sein, die die Außenkontur der Halteeinrichtung überragt, so dass auf diese Gegenstände, beispielsweise Blumenkübel, Betonplatten, zur Belastungserhöhung aufsetzbar sind.

Die Stabilisierung der Halteeinrichtung wird insbesondere in vorteilhafter Weise dadurch erhöht, dass zwischen der oberen in die Aufnahmetasche der U-Profilschiene eingesetzten Halteplatte und dem parallel zu dem Boden verlaufenden Schenkeln der Halteeinrichtung ein Steg vorgesehen ist, so dass die Halteeinrichtung gemeinsam mit der Halteplatte eine dreieckförmige Querschnittskontur aufweist. Bei besonders erhöhten Belastungen, beispielsweise zwischen Häusern, in denen Luftströmungen von beiden Seiten auftreten können, ist auch der Steg an der zweiten Halteplatte angeformt, so dass die Halteplatten insgesamt mit der Haltevorrichtung eine jeweils dreieckförmige Querschnittskontur bilden. Folglich sind die Halteplatten an ihren jeweiligen beiden äußeren Seiten mittels des Steges an der Halteeinrichtung zusätzlich abgestützt.

Zur Erhöhung der Stabilität und Steifigkeit der beiden Halteplatten sowie zur Arretierung von benachbarten U-Profilschienen sind plattenförmige Verbindungselemente vorgesehen, die zwischen zwei an der jeweiligen U-Profilschiene fluchtend zueinander angeordnete Haltenasen seitlich einschiebbar sind. Somit können zwei U-Profilschienen fluchtend zueinander oder zur Bildung einer Ecke mittels der Verbindungselemente zusammengebaut werden.

In der Zeichnung sind drei erfindungsgemäße Ausführungsbeispiele jeweils im Schnitt dargestellt, die nachfolgend erläutert sind. Im Einzelnen zeigt:
- Figur 1: Ein erstes Ausführungsbeispiel einer Schutzwand mit einer U-Profilschiene und mit einer Halteeinrichtung, die aus zwei nahezu spiegelbildlich ausgebildeten dreieckförmigen Querschnittskonturen besteht,
- Figur 2: ein zweites Ausführungsbeispiel einer Schutzwand mit einer U-Profilschiene und mit einer einseitigen dreieckförmigen Halteeinrichtung und
- Figur 3: eine Schutzwand mit einer U-Profilschiene und mit der doppelseitigen, jeweils dreieckförmig ausgestalteten Querschnittskontur der Halteeineinrichtung gemäß Figur 1, wobei die Platte in der U-Profilschiene mittels einer oder mehrer Schrauben gehalten ist.

Aus Figur 1 ist eine Schutzwand 1 zu entnehmen, durch die insbesondere im Bereich von Terrassen Zugluft abgehalten werden soll, um beispielsweise Personen vor dieser zu schützen. Die Schutzwand 1 wird mittels einer nachfolgend näher erläuterten Halteeinrichtung 14 auf einem Boden 2 montiert, so dass auch auftretende Belastungen durch einwirkende Windkräfte von der Schutzwand 1 abgestützt sind, so dass diese nicht umfällt. Darüber hinaus soll die Schutzwand 1 möglichst schnell und einfach an der Halteeinrichtung 14 montiert bzw. demontiert werden können, um diese beispielsweise während der Wintermonate vor Frost und anderen Beschädigungen durch Aufbewahrung in Stauräumen zu schützen.

Die Schutzwand 1 besteht aus einer U-Profilschiene 4, in die im gezeigten Ausführungsbeispiel zwei Platten 3 mittels einer Klebeschicht 8 bereits werkseitig fest eingesetzt sind. Die beiden Platten 3 sind mittels einer Folie 10 zur Bildung eines Sicherheitsglases befestigt. Somit bilden die Platten 3 und die U-Profilschiene 4 eine gemeinsame Baueinheit, die, wie angesprochen, möglichst einfach und schnell von der Halteeinrichtung 14 gelöst bzw. mit dieser verbunden werden soll.

Dies wird dadurch erreicht, dass an der U-Profilschiene, nämlich an den beiden freien nach außen abstehenden Schenkeln 5 und 6, jeweils eine U-förmig ausgestaltete Aufnahmetasche 11 angeformt ist, deren Öffnung parallel zu der Platte 3 verläuft. Die Halteeinrichtung 14 besteht aus zwei parallel zueinander und zu der Platte 3 verlaufenden Halteplatten 12 und 13. Die beiden Halteplatten 12 und 13 sind an ihrem dem Boden 2 zugewandten unteren Ende an einer gemeinsamen Auflageplatte 22 angebracht. Die Auflageplatte 22 ist mittels Befestigungsschrauben 24 mit dem Boden 2 verbunden, so dass die die Halteeinrichtung 14 bildenden Platten 12 und 13 sowie die Auflageplatte 22 fest an dem Boden 2 angebracht sind.

Die Aufnahmetaschen 11 der U-Profilschiene 4 können demnach in die beiden Halteplatten 12 und 13 eingehängt werden, so dass diese auf einem identischen Höhenniveau verlaufen. Die Aufnahmetaschen 11 sind korrespondierend zu der Ausrichtung der Halteplatten 12 und 13 an der Profilschiene 4 angeformt. Es ist auch ohne weiteres denkbar, die Aufnahmetaschen 11 in unterschiedlichen Höhenniveaus anzuordnen, wenn nämlich die beiden Halteplatten 12 und 13 aufgrund der örtlichen Gegebenheiten in unterschiedlichen Höhenniveaus verlaufen.

Zwischen den beiden vertikalen Schenkeln der Aufnahmetasche 11 und der Außen - und Innenseite der jeweiligen Halteplatte 12 bzw. 13 soll möglichst kein Luftspalt vorhanden sein, um horizontale Belastungen in X-Richtung gemäß des eingezeichneten Koordinatensystems abzustützen. Die freien nach oben abstehenden Stirnflächen der Halteplatten 12 und 13 liegen dagegen nicht an der Innenseite der Aufnahme 11 an; vielmehr soll zwischen der Aufnahmetasche 11 und der freien Stirnflächen der Halteplatten 12 und 13 ein Luftspalt vorhanden sein. Vertikale Belastungen sollen nämlich durch die Aufnahmetasche 11 nicht an die Halteplatten 12 und 13 übertragen werden. Auch zwischen dem freien Schenkel der jeweiligen Aufnahmetasche 11 und der Außenseite der Halteplatte 12 bzw. 13 ist dieser Luftspalt notwendig, um in diesem Bereich eine Kraftübertragung auszuschließen.

Die U-Profilschiene 4 besteht aus den beiden parallel zueinander verlaufenden Schenkel 5 und 6, die parallel zu der Platte 3 ausgerichtet sind. Zwischen den beiden Schenkeln 5 und 6 ist der diese verbindende Steg 7 der U-Profilschiene 4 vorgesehen. An der Außenseite des Steges 7 ist eine Haltenut 15 angeformt, deren Querschnittskontur U-förmig ausgestaltet ist. Durch die an dem Steg 7 angebrachte Haltenut 15 sollen sowohl vertikal als auch horizontal wirkende Kräfte aufgenommen und an die Halteeinrichtung 14 abgegeben werden.

Zu diesem Zweck ist in die Haltenut 15 ein Arretierungskörper 16 eingesetzt, dessen Querschnitt im Wesentlichen L-förmig ausgestaltet ist. An einem Schenkel des Arretierungskörpers 16 ist ein Klotz 28 angeformt, der in die Haltenut 15 eingesetzt ist. Zwischen der Oberseite des Klotzes 28 und der Innenseite der Haltenut 15 ist ein Luftspalt vorgesehen. Die beiden die Haltenut 15 bildenden Schenkel verlaufen seitlich neben dem Klotz 28 und liegen an diesem an, so dass dadurch Horizontalkräfte in X-Richtung übertragbar sind. Des Weiteren sind die freien Stirnflächen der Schenkel der Haltenut 15 auf der Oberfläche des Arretierungsklotzes 16 abgestützt, so dass die vertikalen Kräfte, also die in Y-Richtung verlaufende Belastungen, durch die Stirnflächen der Haltenut 15 auf den Arretierungskörper 16 übertragen sind.

Der Arretierungskörper 16 liegt auf der Auflageplatte 22 der Halteeinrichtung 14 auf und ist in X-Richtung relativ zu dieser beweglich. Um nunmehr die vertikalen Kräfte von dem Arretierungskörper 16 auf die Halteeinrichtung 14 weiterzuleiten, ist in den Arretierungskörper 16 ein Aufnahmeöffnung 17 eingearbeitet, in die eine Gewindestange 18 drehfest und lageorientiert eingesetzt ist. Die Gewindestange 18 verläuft parallel zu dem Boden 2; diese ist von außen zugänglich. Im äußeren Bereich der Halteeinrichtung 14 ist auf die Gewindestange 18 eine Mutter 19 aufgeschraubt, die in einer an der Halteeinrichtung 14 eingearbeiteten Tasche 20 drehfest und lageorientiert abgestützt ist. Schematisch ist dargestellt, dass die Gewindestange 18 um die Längsachse verdreht werden kann. Sobald sich die Gewindestange 18 beispielsweise in Richtung der Platte 3 eingeschraubt ist, drückt die Gewindestange 18 den Arretierungskörper 16 von der Mutter 19 weg; der Abstand zwischen der Mutter 19 und dem Klotz 28 vergrößert sich demnach. Dies führt dazu, dass die Platte 3 nach rechts gekippt wird. Wird dagegen die Gewindestange 18 entgegengesetzt in der Mutter 19 verdreht, wird der Arretierungskörper 16 in Richtung der Mutter 19 gezogen, so dass sich der Abstand zwischen dem Klotz 28 und der Mutter 19 verringert, wodurch die Platte 3 nach links kippt. Durch diese Einstellmöglichkeit kann die Platte 3 in einer lotrechten Position ausgerichtet werden, um beispielsweise herstellungsbedingte Fehlertoleranzen auszugleichen.

Zwischen den beiden im Bereich der Aufnahmetasche 11 verlaufenden Halteplatten 12 und 13 und der Auflageplatte 22 der Halteeinrichtung 14 ist ein Stabilisierungssteg 21 vorgesehen. Die Halteplatten 12 und 13 bilden demnach mit dem Stabilisierungssteg 21 und der Auflageplatte 22 eine dreieckförmige Querschnittskontur, durch die die Torsionssteifigkeit der Halteeinrichtung 14 erhöht ist, so dass die Halteplatten 12 und 13 auch bei auftretenden vertikalen Belastungen, beispielsweise durch Windkraft, zuverlässig in ihrer Position gehalten sind.

Um die Stabilität der Halteeinrichtung 14 weiter zu erhöhen, sind an den beiden Halteplatten 12 und 13 jeweils zueinander beabstandete Aufnahmenasen 26 angeordnet, zwischen denen ein Verbindungselement 27, das plattenförmig ausgestaltet ist, eingeschoben werden kann. Wenn das Verbindungselement 27 in die Aufnahmenasen 26 ortsfest eingesetzt ist, ist die Wandstärke der Halteplatten 12 oder 13 um die Wandstärke der Verbindungselemente 27 erhöht, so dass dadurch zunächst ein stabilisierender Effekte erzielt ist.

Des Weiteren ragen die Verbindungselemente 27 über die U-Profilschiene 4 hinaus, so dass eine weitere U-Profilschiene 4 zur Verlängerung der gesamten Schutzwand 1 mittels der beiden Verbindungselementen 27 miteinander anbringbar ist, so dass die beiden benachbarten U-Profilschienen 4 fluchtend fixiert werden können. Die Verbindungselemente 27 können auch in einem vorgegebenen Winkel gebogen sein, so dass zwei benachbarte U-Profilschienen 4, beispielsweise in einem 90° Winkel zueinander, mittels der beiden Verbindungselemente 27 aneinander arretierbar sind. Da es oftmals schwierig ist die Halteeinrichtung 14 zuverlässig an dem Boden 2 abzustützen, ist zur Verbesserung der Wirkverbindung zwischen der Halteeinrichtung 14 und dem Boden 2 eine Stabilisierungsplatte 23 vorgesehen, die mittels den Befestigungsschrauben 24 an der Auflageplatte 22 der Halteeinrichtung 14 angebracht werden kann. Die Stabilisierungsplatte 23 überragt dabei die Halteeinrichtung 14, so dass auf diesen überstehenden Bereich der Stabilisierungsplatte 23 Gegenstände, beispielsweise Blumenkübel 25, aufgesetzt werden können. Durch die Gewichtskräfte der Blumenkübel 25 oder Betonplatten oder sonstiges ist die Halteeinrichtung im seitlichen Bereich abgestützt, so dass auch durch diese Maßnahme die Stabilität der Schutzwand 1 erhöht werden kann.

In Figur 2 ist die Halteeinrichtung 14 derart ausgestaltet, dass diese lediglich zwischen der Halteplatte und der Auflageplatte 22 den Stabilisierungssteg 21 aufweist. Die benachbarte Halteplatte 13 ist unmittelbar und ausschließlich an der Auflageplatte 22 angebracht.

Figur 3 ist die Platte 3 mittels einer Vielzahl von Schrauben 9 fest mit der U-Profilschiene 4 verbunden.

## Patentansprüche

1. Schutzwand (1), die lösbar an einem Boden (2) befestigbar ist, bestehend aus einer oder mehreren eine Fläche bildende Platte (3), insbesondere aus Glas, Kunststoff, Holz oder Metall, und aus einer U-Profilschiene (4), deren beide parallel verlaufende Schenkel (5, 6) und der dazwischen angeordnete Steg (7) die Platte (3) umgreifen und an dieser arretiert sind, wobei an den Außenseiten des Steges (7) der U-Profilschiene (4) eine Haltenut (15) vorgesehen ist, in die ein Arretierungskörper (16) eingesetzt ist, and die eine halteinrichtung (14)
enthält, die an dem Boden (2) fixierbar ist, wobei der in die Haltenut (15) eingesetzte Arretierungskörper (16) an der Halteeinrichtung (14) in vertikaler Richtung abgestützt und in horizontaler Richtung relativ zu der Halteeinrichtung (14) verschiebbar gelagert ist
**dadurch gekennzeichnet,**
**dass** an den beiden freien Enden der Schenkel (5, 6) der U-Profilschiene (4) jeweils eine nach außen abstehende U-förmige Aufnahmetasche (11) angeordnet ist, die nach unten in Richtung des Bodens (2) geöffnet ist und die derart zueinander ausgerichtet sind, dass in jede der Aufnahmetasche (11) jeweils eine und parallel zueinander verlaufende Halteplatte (12, 13) eingesetzt ist, dass inde die beiden Halteplatten (12, 13) an der Katteeinvichtung (14) angebracht sind.

2. Schutzwand nach Anspruch 1,
**dadurch gekennzeichnet,**
**dass** der Arretierungskörper (16) im Querschnitt L-förmig ausgestaltet ist, an den ein in Richtung der Haltenut (15) abstehender Klotz (28) angeformt ist, und dass die Außenkontur des Klotzes an die Innenkontur der Haltenut (15) angepasst ist und in dieser in horizontaler Richtung anliegt.

3. Schutzwand nach Anspruch 2,
**dadurch gekennzeichnet,**
**dass** die beiden freien Stirnflächen der Haltenut (15) seitlich neben dem Klotz (28) auf einem Schenkel des Arretierungskörpers (16) zur Abstützung der vertikalen Belastungen aufliegen.

4. Schutzwand nach Anspruch 2 oder 3,
**dadurch gekennzeichnet,**
**dass** in den Arretierungskörper (16) eine Aufnahmeöffnung (17) eingearbeitet ist, in die eine Gewindestange (18) eingesetzt ist, die parallel zu dem Boden (2) verläuft und dass die Gewindestange (18) an dem dem Arretierungskörper (16) gegenüberliegenden Ende eine Mutter (19) durchgreift, die drehfest und lageorientiert an der Halteeinrichtung (14) abgestützt ist.

5. Schutzwand nach einem der vorgenannten Ansprüche,
**dadurch gekennzeichnet,**
**dass** die Halteeinrichtung (14) in ihrem Querschnitt dreieck- oder rechteckförmig ausgestaltet ist.

6. Schutzwand nach einem der vorgenannten Ansprüche,
**dadurch gekennzeichnet,**
**dass** zwischen dem jeweiligen nach außen und parallel zu der Platte (3) ausgerichteten freien Ende der Halteplatte (12 bzw. 12 und 13) und dem parallel zu dem Boden (2) verlaufenden Auflageplatte (22) der Halteeinrichtung (14) ein Stabilisierungssteg (21) angebracht ist.

7. Schutzwand nach einem der vorgenannten Ansprüche,
**dadurch gekennzeichnet,**
**dass** zwischen der Halteeinrichtung (14) und dem Boden (2) eine Stabilisierungsplatte (23) angeordnet ist, die mittels Befestigungsschrauben (24) fest an der Halteeinrichtung (14) befestigt ist.

8. Schutzwand nach Anspruch 6,
**dadurch gekennzeichnet,**
**dass** die Stabilisierungsplatte (23) auf mindestens einer Seite der Halteeinrichtung (14) diese überragt und dass zu Befestigungszwecken der Halteeinrichtung (14) auf die Stabilisierungsplatten Gegenstände, beispielsweise Blumenkübel (25), Betonplatten od. dgl., positionierbar sind.

9. Schutzwand nach einem oder mehreren der vorgenannten Ansprüche,
**dadurch gekennzeichnet,**
**dass** die einzelnen die Schutzwand (1) bildenden Platten (3) in der U-Profilschiene (4) mittels einer oder mehrerer Schrauben (9) oder mittels einer Klebeschicht (8) in dieser arretiert sind.

10. Schutzwand nach einem der vorgenannten Ansprüche,
**dadurch gekennzeichnet,**
**dass** an jeder der beiden Halteplatten (12, 13) zwei fluchtend und beabstandet zueinander verlaufende Aufnahmenasen (26) angeformt sind und dass zwischen zwei benachbarten Aufnahmenasen (26) der Halteplatten (12, 13) ein Verbindungselement (27) einsetzbar ist.

11. Schutzwand nach Anspruch 9,
**dadurch gekennzeichnet,**
**dass** das Verbindungselement (27) im Bereich zwischen den Aufnahmenasen (26) plan an oder beabstandet zu der Halteplatte (12 bzw. 13) anliegt bzw. verläuft und dass durch das Verbindungselement (27) die erste U-Profilschiene (4) mit einer zweiten U-Profilschiene (4) fluchtend oder in einem vorgegebenen Winkel aneinander arretierbar sind.

12. Schutzwand nach einem der vorgenannten Ansprüche,
**dadurch gekennzeichnet,**
**dass** die Halteeinrichtung (14) eine Vielzahl von U-Profilschienen (3) abstützt, die räumlich derart voneinander beabstandet sind, dass diese gemeinsam die Schutzwand (1) bilden.

13. Schutzwand nach Anspruch 1,
**dadurch gekennzeichnet,**
**dass** die Halteeinrichtung (14) aus zwei parallel zueinander verlaufenden Halteplatten (12 und 13) gebildet ist, die an einer Auflageplatte (22) derart angeformt sind, dass zwischen den beiden Halteplatten (12 und 13) die U-Profilschiene (4) einsetzbar ist und dass an den beiden freien Stirnseiten der Halteplatten (12 und 13) die Aufnahmetasche (11) der U-Profilschiene (4) eingehängt ist.

14. Schutzwand nach Anspruch 13,
**dadurch gekennzeichnet,**
**dass** an dem parallel zu dem Boden (2) verlaufenden Steg (7) der U-Profilschiene (4) eine Haltenut (15) mit einer U-förmigen Innenkontur angebracht ist, dass in die Haltenut (15) ein Arretierungskörper (16) eingesetzt ist, der parallel zu dem Boden (2) verläuft und der relativ zu der Auflageplatte (22) verschiebbar gelagert ist und an dem ein Klotz (28) angeformt ist, der in die Aufnahmetasche (11) eingesetzt ist.

15. Schutzwand nach Anspruch 14,
**dadurch gekennzeichnet,**
**dass** der Arretierungskörper (16) in vertikaler Richtung auf der Auflageplatte (22) abgestützt ist, dass in den Arretierungskörper (16) eine Aufnahmeöffnung (17) eingearbeitet ist, in die eine Gewindestange (18) lageorientiert eingesetzt ist, dass die Gewinde (18) von außen zugänglich ist und in einer Mutter (19) eingedreht ist, die einer an der Halteeinrichtung (14) eingearbeiteten Tasche (20) drehfest und lageorientiert gehalten ist.

## Claims

1. A protective wall (1) that can be connected to a floor (2) in a releasable arrangement, consisting of one or more panels (3) forming a surface, especially one made of glass, plastic, wood or metal, and of a U-section rail (4) with two legs (5, 6) running in parallel and the web (7) arranged in between which grip the panel (3) and are locked onto it, in which a holding groove (15) is provided on the outside of the web (7) of the U-section rail (4) with a locking body (16) inserted into the holding groove (15), and the holding groove (15) contains a holding fixture (14) that can be fixed onto the floor (2), in which case the locking body (16) inserted into the holding groove (15) is supported on the holding fixture (14) in the vertical direction and is mounted so it can be moved in the horizontal direction relative to the holding fixture (14),
**characterised in that,**
a U-shaped holding pocket (11) projecting outwards is arranged on both free ends of the legs (5, 6) of the U-section rail (4), each of the pockets (11) is open in the direction of the floor (2) and is arranged in relation to one another so one holding plate (12, 13) and another running parallel to it can be inserted into each of the holding pockets (11), and that the two holding plates (12, 13) are attached to the holding fixture (14).

2. The protective wall in accordance with Claim 1,
**characterised i n that,**
the locking body (16) has an L-shaped cross section with a block (28) projecting in the direction of the holding groove (15) formed onto it, and that the outside contour of the block is adapted to the inside contour of the holding groove (15) and makes contact with it in a horizontal direction.

3. The protective wall in accordance with Claim 2,
**characterised in that,**
the two free ends of the holding groove (15) on the side next to the block (28) make contact with a leg of the locking body (16) in order to support the vertical loadings.

4. The protective wall in accordance with Claim 2 or 3,
**characterised in that,**
a holding opening (17) is worked into the locking body (16) and a threaded rod (18) inserted into it runs parallel with the floor (2), and that the threaded rod (18) passes through a nut (19) at the end opposite to the locking body (16) in which case the nut (19) is supported on the holding fixture (14) in a rotationally fixed and positionally oriented manner.

5. The protective wall in accordance with one of the aforementioned claims,
**characterised in that,**
the holding fixture (14) is configured with a triangular or rectangular cross section.

6. The protective wall in accordance with one of the aforementioned claims,
**characterised in that,**
a stabilisation web (21) is arranged between the free end of the holding plate (12 or 12 and 13) facing outwards and aligned in parallel with the plate (3) and the support plate (22) of the holding fixture (14) running parallel to the floor (2).

7. The protective wall in accordance with one of the aforementioned claim,
**characterised in that,**
a stabilisation plate (23) is arranged between the holding fixture (14) and the floor (2), and is firmly attached to the holding fixture (14) by means of mounting screws (24).

8. The protective wall in accordance with Claim 6,
**characterised in that,**
the stabilisation plate (23) projects beyond the holding fixture (14) on at least one side of the holding fixture (14) and that, for the purposes of attaching the holding fixture (14), it is possible to position objects such as flower tubs (25), concrete slabs and the like on the stabilisation plates.

9. The protective wall in accordance with one of the aforementioned claims,
**characterised in that,**
the individual panels (3) forming the protective wall (1) are locked in the U-section rail (4) by means of one or more screws (9) or by a layer of glue (8).

10. The protective wall in accordance with one of the aforementioned claim,
**characterised in that,**
each of the two holding plates (12, 13) has two holding lugs (26) formed on it which are located flush with one another and spaced apart, and that a connecting clement (27) can be inserted between two adjacent holding lugs (26) of the holding plates (12, 13).

11. The protective wall in accordance with Claim 9,
**characterised in that,**
the connecting element (27) in the area between the holding lugs (26) makes face contact with the holding plate (12 or 13) or runs at a distance from it, and that the connecting element (27) locks the first U-section rail (4) onto a second U-section rail (4) in a flush or specifically angled arrangement.

12. The protective wall in accordance with one of the aforementioned claims,
**characterised in that,**
the holding fixture (14) supports a plurality of U-section rails (3) which are spaced apart from one other in such a way as jointly to form the protective wall (1).

13. The protective wall in accordance with Claim 1,
**characterised in that,**
the holding fixture (14) is formed from two holding plates (12 and 13) running in parallel with one another which are formed on a support plate (22) in such a way that the U-section rail (4) can be inserted between the two holding plates (12 and 13), and that the holding pocket (11) of the U-section rail (4) is hooked onto the two free ends of the holding plates (12 and 13).

14. The protective wall in accordance with Claim 13,
**characterised in that,**
a holding groove (15) with a U-shaped inside contour is attached to the web (7) of the U-section rail (4) running in parallel with the floor (2), that a locking body (16) is inserted into the holding groove (15) and the locking body (16) runs in parallel with the floor (2), is mounted so it can be moved in relation to the support plate (22) and has a block (28) formed onto it, which is inserted into the holding pocket (11).

15. The protective wall in accordance with Claim 14,
**characterised in that,**
the locking body (16) is supported in a vertical direction on the support plate (22), that a holding opening (17) is worked into the locking body (16) and has a threaded rod (18) inserted into it in a positionally oriented manner, that the thread (18) can be accessed from the outside and is screwed into a nut (19) which is held in a rotationally fixed and positionally oriented manner in a pocket (20) worked into the holding fixture (14).

## Revendications

1. Paroi de sécurité (1) se prêtant à la fixation sur un fond (2), comprenant une ou plusieurs plaques (3) formant une surface, notamment en verre, en matière synthétique, en bois ou en métal, ainsi qu'une glissière profilée en U (4), dont les deux bras parallèles (5, 6) et la traverse (7) entre les deux contournent la plaque (3) et sont fixés sur celle-ci, la face extérieure de la traverse (7) de la glissière profilée en U (4) comportant une gorge de retient (15), dans laquelle est inséré un corps de fixation (16) et qui contient un équipement de retient (14) qui se laisse fixer sur le fond (2), le corps de fixation (16) inséré dans la gorge de retient (15) étant appuyé verticalement sur l'équipement de retient (14) et se laissant déplacer horizontalement par rapport à l'équipement de retient (14),
**caractérisée en ce que**
sur les deux extrémités libres des bras (5, 6) de la glissière profilée en U (4), il est prévu respectivement une poche de logement (11) sous la forme d'un U et saillant vers l'extérieur, qui sont ouvertes vers le bas en direction du fond (2) et qui sont orientées l'une vers l'autre de sorte que dans chacune des poches de logement (11), il est monté une plaque de retient (12, 13), les deux étant orientées parallèlement, et que les deux plaques de retient (12, 13) sont fixées sur l'équipement de retient (14).

2. Paroi de sécurité d'après la revendication 1,
**caractérisée en ce que**
la section transversale du corps de fixation (16) a la forme d'un L, sur lequel est formé un bloc (28) saillant en direction de la gorge de retient (15), et que le contour extérieur du bloc est adapté au contour intérieur de la gorge de retient (15) et porte en direction horizontale sur celui-ci.

3. Paroi de sécurité d'après la revendication 2,
**caractérisée en ce que**
pour recevoir les sollicitations verticales, les deux faces frontales libres de la gorge de retient (15) portent, à côté du bloc (28), sur un bras du corps de fixation (16).

4. Paroi de sécurité d'après une des revendications 2 ou 3,
**caractérisée en ce que**
dans le corps de fixation (16), il est pratiqué une ouverture de logement (17), dans laquelle il est inséré une tige filetée (18) orientée parallèlement au fond (2) et que, sur l'extrémité opposée au corps de fixation (16), la tige filetée (18) passe à travers un écrou (19) qui est fixé de manière résistant à la torsion et au déplacement sur l'équipement de retient (14).

5. Paroi de sécurité d'après une des revendications précédentes,
**caractérisée en ce que**
la section transversale de l'équipement de retient (14) a la forme d'un triangle ou d'un rectangle.

6. Paroi de sécurité d'après une des revendications précédentes,
**caractérisée en ce que**,
entre l'extrémité respectif libre de la plaque de retient (12 ou 12 et 13), orientée vers l'extérieur et parallèlement à la plaque (3), et la plaque de support (22) de l'équipement de retient (14), parallèle au fond (2), il est prévu une traverse de stabilisation (21).

7. Paroi de sécurité d'après une des revendications précédentes,
**caractérisée en ce que**,
entre l'équipement de retient (14) et le fond (2), il est prévu une plaque de stabilisation (23) fixée rigidement par des vis de fixation (24) à l'équipement de retient (14).

8. Paroi de sécurité d'après la revendication 6,
**caractérisée en ce que**,
au moins sur un côté de l'équipement de retient (14), la plaque de stabilisation (23) le dépasse et que, sur la plaque de stabilisation, il peut être placé des bacs à fleurs (25), des plaques en béton ou des objets similaires pour la stabilisation de l'équipement de retient (14).

9. Paroi de sécurité d'après une ou plusieurs des revendications précédentes,
**caractérisée en ce que**
les diverses plaques (3) dans la glissière profilée en U, formant la paroi de sécurité (1), sont positionnées dans celle-ci par une ou par plusieurs vis (9) ou par une couche de colle (8).

10. Paroi de sécurité d'après une des revendications précédentes,
**caractérisée en ce que**
sur chacune des deux plaques de retient (12, 13), il est formé deux nez de logement (26) espacés en alignement précis, et qu'entre deux nez de logement (26) voisins des plaques de retient (12, 13), il peut être monté un élément de raccordement (27).

11. Paroi de sécurité d'après la revendication 9,
**caractérisée en ce que**,
entre les nez de logement (26), l'élément de raccordement (27) porte plane sur la plaque de retient (12 ou 13) ou évolue à une certaine distance de celle-ci, et que l'élément de raccordement (27) permet de raccorder la première glissière profilée en U (4) et une deuxième glissière profilée en U (4) en alignement précis ou sous un certain angle.

12. Paroi de sécurité d'après une des revendications précédentes,
**caractérisée en ce que**
l'équipement de retient (14) soutient une multitude de glissières profilées en U (3) espacées les unes des autres de sorte à former ensemble la paroi de sécurité (1).

13. Paroi de sécurité d'après la revendication 1,
**caractérisée en ce que**
l'équipement de retient (14) est formé par deux plaques de retient parallèles (12 et 13) formées sur une plaque de support (22) de sorte qu'entre les deux plaques de retient parallèles (12 et 13), il peut être inséré la glissière profilée en U (4) et que sur les deux faces frontales libres des planques de retient (12 et 13), il est accroché la poche de logement (11) de la glissière profilée en U (4).

14. Paroi de sécurité d'après la revendication 13,
**caractérisée en ce que**
sur la traverse (7) de la glissière profilée en U (4) parallèle au fond (2), il est prévu une gorge de retient (15) dont le contour intérieur a la forme d'un U, que dans la gorge de retient (15), il est inséré un corps de fixation (16) parallèle au fond (2) qui se laisse déplacer relativement par rapport à la plaque de support (22) et sur lequel il est formé un bloc (28) inséré dans la poche de logement (11).

15. Paroi de sécurité d'après la revendication 14,
**caractérisée en ce que**
le corps de fixation (16) est soutenu verticalement sur la plaque de support (22), que dans le corps de fixation (16), il est pratiqué une ouverture de logement (17), dans laquelle il est inséré une tige filetée (18), que le filetage (18) est accessible de l'extérieur et vissé dans un écrou (19) qui est fixé de manière résistant à la torsion et au déplacement sur l'équipement de retient (14).
